# FASCICULE DE BREVET EUROPEEN

(11) **EP 0 159 927 B1**
(45) Date de publication et mention de la délivrance du brevet: **25.04.1990**
(21) Numéro de dépôt: 85400546.9
(22) Date de dépôt: 21.03.1985
(51) Int. Cl.: D04C 1/06

(54) **Machine pour la fabrication d'organes de structure par tressage de fils et organes de structure obtenus par cette machine**
Maschine zur Herstellung von Strukturelementen durch Flechten und auf dieser Maschine hergestellte Strukturelemente
Machine for manufacturing structural elements by braiding threads, and structural elements manufactured on this machine

(30) Priorité: 22.03.1984 FR 8404468
(43) Date de publication de la demande: 30.10.1985
(73) Titulaire: PLASTIREMO, 92130 Issy-Les-Moulineaux (FR)
(72) Inventeur: Vendramini, Dante, F-92270 Bois-Colombes (FR)
(74) Mandataire: Netter, André

(56) Documents cités:
- DE-A- 1 901 630
- US-A- 3 870 580
- US-A- 3 955 467
- US-A- 4 137 354
- US-A- 4 312 261

## Description

L'invention concerne un procédé pour la fabrication d'organes de structure par tressage ainsi que les organes de structure obtenus par l'utilisation de procédé.

On connaît par le US-A-3 338 129 un procédé pour la fabrication d'un organe de structure tressé allongé, dans lequel on prévoit une pluralité d'âmes allongées parallèles et espacées les unes des autres, et on enroule une pluralité de fils autour de ces âmes. Dans ce procédé chaque fil est enroulé autour de deux âmes selon un profil en forme de huit, des fils ainsi enroulés étant associés à deux seulement des six paires formées par les quatre âmes prévues.

D'une manière générale, on cherche à disposer d'organes de structure qui présentent une résistance mécanique maximale pour le poids le plus faible et ceci aussi bien pour des organes de grandes dimensions que pour des organes de petites dimensions.

Dans ce but, on a proposé de constituer des organes à partir de fils ou fibres en divers matériaux assemblés par entrelacement et souvent noyés au sein d'une résine durcie.

Le but de l'invention est de perfectionner le procédé connu de façon à conférer à l'organe obtenu une résistance mécanique très élevée. L'invention a pour objet un procédé selon la revendication 1 et un organe de structure selon la revendication 6.

Des caractéristiques optionnelles de l'invention sont énoncées dans les revendications dépendantes.

L'invention vise un procédé qui permet d'assembler entre eux des éléments filiformes suivant des configurations permettant d'aboutir à des organes de structure à haute résistance mécanique et permettant notamment de tirer parti à plein des qualités intrinsèques de fibres récemment proposées, comme des fibres de carbone, de kevlar, de verre, etc.

Elle vise en particulier un procédé qui permet d'habiller des éléments allongés ou âmes, filiformes ou bandulaires, en fibres de carbone ou analogue, par des fils, par exemple en fibres de verre, suivant des contours hélicoïdaux, la disposition des âmes et celle des enroulements pouvant être choisies à volonté en fonction des caractéristiques structurales recherchées, offrant ainsi à l'industrie des organes permettant de répondre mieux que jusqu'ici aux conditions de résistance mécanique, de légèreté, de faible encombrement, souhaitées pour de nombreuses applications.

Le procédé selon l'invention réalise l'organe de structure en une succession de périodes de travail, chaque période comprenant la réalisation d'une longueur déterminée, ou pas, des divers habillages.

La réalisation pas-à-pas de cette fabrication est favorable à l'automatisation des divers stades et ainsi à l'obtention d'un prix de revient minimal et d'une uniformité de qualité des éléments.

L'invention prévoit aussi d'utiliser les ajours naturellement obtenus par la disposition oblique des brins de fil résultant de l'enroulement hélicoïdal pour l'introduction de mandrins participant à la réalisation des habillages et stabilisant la configuration de l'organe de structure.

Selon l'invention, également, les mandrins sont appliqués pour faciliter les processus d'entraînement longitudinal de l'organe en cours de fabrication.

Lorsque l'organe de structure doit comprendre une résine, celle-ci peut être mise en place avant et/ou au cours de la fabrication de l'organe de structure par habillage des âmes et/ou après ledit habillage.

L'invention vise les organes de structure obtenus à l'aide du procédé, qu'ils aient de grandes dimensions, comme une poutre, ou des dimensions relativement petites, comme un cadre de raquette de tennis.

Dans la description qui suit, faite à titre d'exemple, on se réfère aux dessins annexés, dans lesquels:

-la figure 1 est une vue schématique en plan de la table d'une machine pour la mise en oeuvre du procédé selon l'invention, portant des dispositifs de bobines;
-la figure 2 est une vue en élévation par l'arrière de ladite table, certains éléments ayant été omis;
-les figures 3 à 6 sont des vues analogues à la figure 1, mais pour d'autres conditions des dispositifs de bobines;
-la figure 7 est une vue de la table avec toutes les bobines en leurs positions centrales, certains éléments ayant été omis,
-les figures 8 à 10 sont des vues analogues aux figures 3 à 6, mais pour d'autres positions des dispositifs de bobines;
-la figure 11 est une vue en élévation d'une bobine et de ses éléments adjacents à plus grande échelle;
-la figure 12 est une vue en coupe suivant la ligne XII-XII de la figure 11;
-la figure 13 est une vue schématique en élévation de face de la machine;
-la figure 14 en est une vue correspondante par le côté;
-la figure 15 est une vue à plus grande échelle, de face, d'un panneau supportant des porte-mandrins;
-la figure 16 est une vue de côté correspondante, avec arrachement partiel;
-la figure 17 est une vue de côté d'un porte-mandrin;
-la figure 18 est une vue en plan correspondante;
-la figure 19 est une vue schématique, en élévation, explicative de la formation d'un enroulement;
-la figure 20 est une vue en plan correspondante;
-la figure 21 est une vue analogue à la figure 13, mais pour une autre réalisation du dispositif support des porte-mandrins;
-la figure 22 est une vue schématique d'un organe d'ossature selon l'invention;
-la figure 23 est une vue en élévation d'un organe d'ossature selon l'invention;
-la figure 24 est une vue en coupe suivant la ligne XXIV-XXIV de la figure 23;
-la figure 25 est une vue analogue à la figure 23, mais à 90° de celle-ci;
-la figure 26 est une vue en plan par le haut correspondante;
-la figure 27 est une vue analogue à la figure 24, mais pour une variante;
-la figure 28 est une vue analogue à la figure 23, mais pour une autre forme de réalisation d'un organe d'ossature;
-la figure 29 est une vue analogue à la figure 28, mais à 90° de celle-ci;
-la figure 30 est une vue en plan par le haut correspondant à la figure 29;
-la figure 31 est une vue en coupe suivant la ligne XXXI-XXXI de la figure 28;
-la figure 32 est une vue de face d'un organe d'ossature, pour une autre forme de réalisation;
-la figure 33 est une vue par bout correspondante;
-la figure 34 est une vue en élévation dudit organe mais à 90° de la figure 32;
-la figure 35 est une vue en coupe suivant la ligne XXXV-XXXV de la figure 32;
-la figure 36 est une vue analogue à la figure 33 mais pour une variante;
-la figure 37 est une vue de face d'un autre organe d'ossature selon l'invention;
-la figure 38 en est une vue de côté correspondante;
-la figure 39 est une vue schématique en coupe pour une réalisation de la machine suivant laquelle l'entraînement des dispositifs de bobines a lieu par voie manuelle;
-la figure 40 est une vue schématique d'un trajet de dispositif de bobine;
-la figure 41 est une vue analogue à la figure 40, mais pour une variante dans laquelle le déplacement des dispositifs de bobines a lieu par voie manuelle;
-la figure 42 est un schéma relatif à une variante de la réalisation montrée sur la figure 41.

La machine à tresser ou toronner comprend, dans la forme de réalisation représentée, une plate-forme ou plateau 1 (figures 1 et 2) à contour généralement carré mais à angles coupés, donc octogonale, avec un premier couple de longs côtés parallèles 2 et 3, un second couple de longs côtés parallèles 4 et 5, perpendiculaires aux précédents, et des pans coupés 6, 7 et 8, 9.

Ce plateau ou table est concentrique à la figure formée, à une homothétie près, par les intersections, avec le plateau ou table, a1, a2, a3, a4 des prolongements ou projections des âmes du future organe de structure en la zone d'habillage, les points a1, a2, a3, a4 étant, dans l'exemple, disposés aux sommets d'un carré.

Le plateau ou table 1 supporte, par des étriers 10_{1,2,} le long de son côté 8 ou pan coupé, deux vérins 15₁, 15₂ dont les tiges 16₁, 16₂ sont parallèles à la diagonale d₂,₃ passant par les sommets a₂, a₃. Chacune des tiges 16 est destinée à déplacer, parallèlement à ladite diagonale, un dispositif de bobine, respectivement 17₁, 17₂.

De même, la table 1 supporte, le long du côté 9 ou pan coupé opposé au côté 8, des dispositifs de vérins 15₃, 15₄ dont les tiges 16₃, 16₄ sont propres à déplacer des dispositifs de bobine 17₃, 17₄ parallèlement à la direction de la diagonale d₂,₃.

Les dispositifs de bobines 17, et 17₂, parallèles l'un à l'autre, sont, dans la condition montrée sur la figure 1, à une distance entre eux supérieure à l'encombrement en largeur du couple de dispositifs de bobines 17₃, 17₄.

Les pans coupés 6 et 7 sont, de même, équipés de dispositifs de vérins, respectivement 15₅, 15₆ et 15₇, 15₈ identiques aux dispositifs de vérins 15₁, 15₂. Les dispositifs de bobines 17₅ et 17₆ sont, perpendiculairement à la direction de la diagonale d_{1,4,} distants l'un de l'autre d'un intervalle supérieur à l'encombrement en largeur du couple de dispositifs de bobines 17₇ et 17₈.

Le côté 4 de la table est équipé de deux couples de dispositifs de vérins 15₉, 15₁₀ et 15₁₃, 15₁₄. Le côté opposé 5 de la table est équipé de deux couples de dispositifs de vérins 15₁₁, 15₁₂, et 15_{16'} 15₁₅. Le côté 3 est équipé de deux couples de dispositifs de vérins 15₁₇, 15₁₈ et 15₂₁, 15₂₂ respectivement et le côté 2 est équipé de deux couples de dispositifs de vérins 15₁₉, 15₂₀ et 15₂₃, 15₂₄. Les vérins de deux couples en regard sont entre eux à des distances différent comme explicité ci-dessous pour des couples 171, 172 et 173, 174. Le plan de symétrie commun 18 aux vérins 15₉, 15₁₀ et 15₁₁, 15₁₂ passe par les points a₂ et a₄. Le plan de symétrie commun 19 aux vérins 15₁₂, 15₁₄ et 15₁₅, 15₁₆, passe par les points a₁ et a₃. Le plan de symétrie commun 21 des vérins 15₁₇,15₁₈ et 15₁₉, 15₂₀ passe par les points a₁ et a₂. Le plan de symétrie commun 22 aux vérins 15₂, et 15₂₂ et aux vérins 15₂₃ et 15₂₄ passe par les points a₃ et a₄.

Les axes des tiges de vérins d'un couple sont, dans la condition de la table montrée sur la figure 2, décalés en hauteur: l'axe du vérin 15₁₄ est, par exemple, plus éloigné de la surface supérieure 20 de la table 1 que l'axe du vérin 15₁₃.

A partir de la condition initiale montrée sur la figure 1, ou "Temps O", dans une première phase de fonctionnement de la machine concernant les déplacements de dispositifs de bobine ce sont les vérins 15₁, 15₂ et 15₃, 15₄ qui sont actionnés simultanément pour amener à la fin de la première phase, ou "Temps 1", les dispositifs de bobine 17₁, 17₂ et 17₃, 17₄ dans les positions montrées sur la figure 3, par des mouvements opposés les faisant franchir la diagonale a,-a₄ dans un sens et dans l'autre.

Au cours de la phase suivante, après que les tiges de verins 16₁, 16₂, 16₃, 16₄, aient été ramenées dans leur condition contractée, ce sont les dispositifs de vérins 15₅, 15₆ et 15₇,15₈ qui sont actionnés pour amener les bobines 17 correspondantes dans les positions montrées sur la figure 4 qui sont celles du "Temps 2", par des mouvements parallèles, mais de sens opposés, les faisant franchir, dans un sens et dans l'autre, la diagonale a₂-a₃, la rétraction des tiges de vérin 16₁-16₄ ayant libéré leurs trajectoires. Dans la condition atteinte, les bobines 17, et 17₈ trouvent place entre les tiges de vérins 16₅, 16₆. Les positions des bobines 17₇ et 17₈ sont les mêmes que les positions des bobines 17₃ et 17₄ mais décalées de celles-ci de 90° dans le sens inverse des aiguilles d'une montre. Les positions des bobines 17₅ et 17₆ sont les mêmes que les positions des bobines 17, et 17₂ mais également décalées de celles-ci par rotation de 90° dans le sens inverse des aiguilles d'une montre. Les tiges de vérin 16₅-16₈ sont ensuite ramenées dans leurs positions contractées.

La position finale de la phase suivante est montrée sur la figure 5, représentative du "Temps 3". Ce sont huit tiges de vérins qui, au cours de cette phase, ont été actionnées, à savoir, simultanément, les tiges de vérins 16₉, 16₁₀, 16_{11,} 16₁₂, 16₁₃, 16₁₄, et 16_{15,} 16₁₆. Les axes des bobines correspondantes sont alors dans un même plan 31 passant par le centre 23 et parallèle aux côtés 4 et 5 du plateau 1. Les tiges de vérin 169-16₁₆ sont ensuite contractées pour les ramener dans leurs positions initiales.

L'aboutissement de la phase suivante est montré sur la figure 6, représentative du "Temps 4". Ce sont les dispositifs de bobines indexées 16,17, 18, 19, 20, 21, 22 et 23, 24 qufsont amenées dans leurs positions centrales avec leurs axes contenus dans un même plan 32 passant par l'axe général 23 et parallèle aux côtés 2 et 3. Après cette phase, également, les tiges de vérins 16₁₇, 16₁₈ et 16₁₉, 16₂₀ ainsi que les tiges de vérins 1621,1622 et 16₂₃, 16₂₄ sont rétractées.

La condition atteinte est celle montrée sur la figure 7, représentative du "Temps 5", où toutes les bobines sont dans leurs positions centrales, aucune des tiges de vérins n'étant présente sur la partie du plateau ou plate-forme 1 prévue pour le déplacement des dispositifs de bobine.

On est parvenu à la fin de la première demi-période du fonctionnement de la machine.

La phase suivante est la première phase de retour des dispositifs de bobine. Au cours de cette phase, la tige de vérin 16₁₂ a été amenée, dans l'étrier 10_{11,12,} en face du dispositif de bobine 17₉, et sortie du vérin 15_{'2} jusqu'à predre contact avec le dispositif de bobine 17₉ et s'accrocher à celui-ci, ensuite réintroduite dans le corps de vérin 15₁₂, lequel est nouveau déplacé latéralement dans l'étrier 10₁₁,₁₂ jusqu'à reprendre sa position initiale, le dispositif de bobine 17₉ effectuant ainsi le trajet marqué par la flèche, d'abord suivant une branche longitudinale puis suivant une branche transversale, de manière à amener ledit dispositif de bobine dans la position marquée 12' qui était initialement la position du dispositif de bobine 17₁₂. De même et simultanément le dispositif de bobine 17₁₀ est amené dans la position montrée en 11' par un déplacement à deux composantes transversales comme schématisé par la flèche coudée 10-11'. La simultanéité des mouvements est permise par les décalages en hauteur des vérins 15₁₁ et 15₁₂. Les bobines 9 et 10 sont alors venues dans les positions qu'occupaient initialement les bobines 11 et 12. De même, les bobines 11 et 12, à partir de leurs positions centrales, sont amenées dans les positions 10' et 9' qui étaient celles qu'occupaient initialement les bobines 10 et 9 et cela par l'action des tiges de vérin 16₉ et 16₁₀ respectivement.

Au cours de la même phase, la bobine 13 est, à partir de sa position centrale, amenée dans la position 16' qu'occupait initialement la bobine 16, et la bobine 14 est amenée en 15' dans la position qu'occupait initialement la bobine 15. De même, la bobine 15 est amenée en 14', dans la position qu'occupait initialement la bobine 15, et la bobine 16 est amenée en 13' dans la position qu'occupait initialement la bobine 13.

A la fin de cette phase, les bobines sont dans la position montrée sur la figure 8, représentative du "Temps 6".

La figure 9 est relative à la phase suivante. Au cours de cette phase, la bobine 18 est amenée en 19', dans la position qu'occupait initialement la bobine 19, et la bobine 17 est amenée en 20' dans la position qu'occupait initialement la bobine 20. La bobine 20 est venue en 17'; dans la position qu'occupait initialement la bobine 17, et la bobine 19 est venue en 18', dans la position qu'occupait initialement la bobine 18.

Au cours de cette phase également, et symétriquement par rapport au plan 31, la bobine 22 est amenée de sa position centrale en la position 23' qu'occupait initialement la bobine 23 et la bobine 21 est amenée en 24', dans la position qu'occupait initialement la bobine 24. La bobine 24, de sa position centrale, est amenée en la position 21' qu'occupait initialement la bobine 21, et la bobine 23 est, de sa position centrale, amenée dans la position 22' qu'occupait initialement la bobine 22.

On aboutit ainsi à la condition montrée sur la figure 9 ou "Temps 7".

Au cours de la phase suivante, la bobine 1 est amenée de sa position centrale en la position 4' (figure 10), qu'occupait la bobine 4 dans la condition initiale, et la bobine 2 est amenée, à partir de sa position centrale, dans la position 3' qu'occupait la bobine 3 dans la condition initiale. De même, la bobine 3 est amenée, de sa position centrale, à la position 2' qu'occupait la bobine 2 dans la condition initiale et la bobine 4 est amenée de sa position centrale en la position 1' qu'occupait la bobine 1 dans la condition initiale.

Suivant l'autre diagonale, et toujours au cours de la même phase, la bobine 5 est amenée, de sa position centrale, à la position 8' qu'occupait la bobine 8 dans la condition initiale et la bobine 6 est, de sa position centrale, amenée dans la position 7' qu'occupait la bobine 7 dans sa position initiale.

Simultanément, la bobine 7, de sa position centrale, est amenée dans la position 6' qu'occupait la bobine 6 dans la condition initiale et la bobine 8 est amenée de sa position centrale dans la position 5' qu'occupait la bobine 5 dans la condition initiale.

On aboutit à la condition montrée sur la figure 10 ou "Temps 8" dans laquelle le plateau 1 porte des bobines dans les mêmés positions que dans la condition initiale, mais dans chacune des positions ce n'est pas la bobine qui y était initialement qui a repris place mais une bobine qui dans la condition initiale, était dans une position sensiblement symétrique de ladite position, soit par rapport au centre 23 du plateau, soit par rapport aux droites 31 et 32.

Chacun des dispositifs de bobines 21 comprend un corps de bobine 31 (figures 11 et 12), monté à rotation autour d'un axe 32, un ressort plat 30 assurant d'une part un frottement sur la jante 33 de la bobine 31 et, d'autre part, le rappel élastique de cette dernière. Un fil métallique 34 à boucle 35 assure le guidage du fil 25 à la sortie de la bobine 31. Dans sa position centrale, chaque dispositif de bobine 21, libéré de sa tige de vérin, est maintenu et immobilisé par son corps 38 grâce à une mortaise 36 solidaire du plateau 37 de la table 1.

Dans une autre forme de réalisation de la machine, le mouvement des dispositifs de bobines a lieu manuellement. Les dispositifs de bobines sont alors guidés par des rainures ou rails, comme montré en 101 et 102 (Fig. 39), ménagés dans une plaque 103, surplombant la table 1 et reliée à celle-ci par des entretoises 104.

La figure 40 schématise par la droite 105₁₁ le trajet du dispositif de bobine 11 pendant la première demi-période et par la droite 105₁₂ le trajet du dispositif de bobine 12 également pendant la première demi-période.

Au cours de la seconde demi-période, les bobines 9 et 10 sont ramenées respectivement dans les positions 12' et 11' par les trajets 105_{12'} et 105₁₁,. Dans cette réalisation, chaque trajet 105 présente deux branches perpendiculaires.

Dans la variante montrée sur la figure 41, le trajet 106₁₁ est identique au trajet 105₁₁. Mais, au cours de la seconde demi-période, le dispositif de bobine 10 est ramené suivant un trajet curviligne 107₁₁, vers la partie externe 108¹¹ du trajet 10611 jusqu'à la position montrée en 11'. De même, la bobine 9 est ramenée vers l'extrémité 108₁₂ du trajet rectiligne 106₁₂ par une branche curviligne 107₁₂, jusq'à la position montrée en 12'.

La figure 42 représente le cheminement des dispositifs de bobines dans les rainures 102 de la réalisation de la Fig. 39 les rainures 109¹¹ et 109₉ sont dans le prolongement l'une de l'autre. De même, la rainure 109₁₂ est dans le prolongement de la rainure 109₁₀. La rainure 109₁₀ est raccordée à la rainure 109₁₁ par une rainure doublement incurvée 110_{10,11} et la rainure 109₉ est raccordée à la rainure 109₁₂ par une rainure doublement incurvée 109_{9,12}.

Des aiguillages peuvent être prévus aux croisements entre les rainures.

Dans une variante, l'immobilisation d'un dispositif de bobine a lieu par voie magnétique.

La table 1 porte, sur sa face inférieure 41 par l'intermédiaire de cornières 12₁-12₄ quatre tambours 11₁-11₄ (figure 13 et 14) d'où sont issus des âmes 28₁-28₄ qui sortent de la table 1 respectivement par des trous traversant en les points a,-a₄.

Sur la table ou plateau 1 sont érigés des montants 42, 43 qui portent un panneau 44 dont l'envergure est égale à la distance qui sépare les côtés 2 et 3 de la table. Sur le panneau 44 est fixé un dispositif de double guidage 45 (figures 15 et 16) réservant un premier chemin de guidage 46 et un second chemin de guidage 47. L'un et l'autre des chemins sont destinés au guidage de dispositifs de mandrin 48 (figures 17 et 18) dont chacun comprend une embase 49 destinée au guidage dont est solidaire un support de mandrin 51 par l'intermédiaire d'un col 52. Les porte-mandrins sont prismatiques, à section carrée, de sorte qu'ils peuvent être superposés les uns aux autres par leurs faces respectivement inférieure 53 et supérieure 54.

De chaque porte-mandrin dépend un mandrin 55 qui fait saillie par rapport à la face 56 du porte-mandrin. Chaque mandrin est, dans la forme de réalisation représentée, à section transversale octogonale présentant ainsi huit faces 57₁, 57₂, 57₃, 57₄, 57₅, 57₆, 577, 57₈, la face frontale étant référencée 58.

Des moyens sont prévus, schématisés par la flèche 1 (figure 15), pour faire passer le porte-mandrin inférieur de la rangée 47 dans la position inférieure de la rangée 46, laquelle est alignée avec celle de l'avant-dernier porte-mandrin inférieur de la rangée 46, et cela suivant une trajectoire schématisée par la flèche 59. Des moyens sont également prévus, schématisés par la flèche 3, pour faire passer le porte-mandrin supérieur de la rangée 46 dans la position supérieure de la rangée 47 lorsque celle-ci sera libérée par l'avance d'un pas vers le bas du porte-mandrin supérieur de ladite rangée, comme schématisé par la flèche 2.

Pour fabriquer un élément d'ossature, on tire à la main les fils 25₁-25₄ issus des bobines 17₁-17₄ alors dans leurs positions initiales (figure 1), également les quatres âmes 28,-28₄; les fils et âmes venant des bobines et tambours situés d'un côté du plan 32, par exemple du côté gauche sur la figure 16, sont serrés et immobilisés dans un organe de serrage comme montré en 61 situé du côté droit dudit plan, étant appliqués dans la dernière partie de leur parcours contre la face 57, du mandrin 55₁. De même, les fils 25 issus des bobines situées à droite dudit plan 32 sont tirés à partir de leurs bobines et les âmes 28₂ et 28₄ tirées à partir de leurs tambours et leurs extrémités serrées pour immobilisation dans un dispositif de serrage 62 situé à gauche du plan 32 et immédiatement adjacent à la face 57₃ du mandrin 55₁. On forme ainsi au-dessous du mandrin 55, une sorte de parapluie pyramidal constitué par les extrémités des vingt-quatre fils 25₁-25₂₄ ainsi qu'un second parapluie mais à quatre arêtes seulement et d'ouverture moindre constitué par les quatre âmes 28₁-28₄ la disposition ayant été montrée à la partie inférieure de la figure 16 qui est une condition initiale pour la fabrication d'un toron, mais non du premier toron, celui-ci ayant été formé lorsque le mandrin 55₁ était dans la position inférieure de la rangée 46 en regard du porte-mandrin inférieur de la rangée 47.

C'est à partir de ce parapluie de fils 25 relativement souples, par les déplacements des dispositifs de bobines 17₁-17_{24,} qui ont été décrits, que se forment, autour des âmes 28, quelque peu plus rigides, les brins obliques de fils constitutifs des habillages ou enroulements.

Dans la condition initiale, c'est-à-dire au "Temps 0", le brin d'extrémité du fil 25₁ peut être représenté par le point 1.0 (figure 19 et figure 20). Au déplacement du dispositif de bobine ou bobine 17, qui l'amène à la position qu'elle occupeau "Temps 1 ", correspond la formation d'un brin de fil depuis la point 1.0 jusqu'à un point 1.1. La configuration du fil 25₁ à proximité des âmes 28 n'est ensuite pas modifiée aussi longtemps que la bobine 17, reste immobile sur le plateau 1, c'est-à-dire jusqu'au "Temps 6".

C'est dans la phase qui suit le "Temps 6" que la bobine 17, est à nouveau déplacée: au déplacement longitudinal correspond la formation d'une partie de brin comprise entre le point 1.1 et le point 1.2 et au déplacement transversal de la bobine correspond la formation de la partie de brin 1.2, 1.3, la formation de la partie de brin se faisant sans interruption depuis le point 1.1. jusqu'au point 1.3. La première période est terminée.

Au cours de la seconde période, la configuration que prend le fil 25₁ autour des âmes 28₃ et 28₂ correspond d'abord à la partie de brin comprise entre 2.0 (confondu avec 1.3) et le point 2.1. Ce n'est que dans la seconde demi-période de cette seconde période que se formera la partie de brin comprise entre le point 2.1 et le point 2.2, correspondant à un déplacement longitudinal de la bobine 25₁ et, correspondant à un déplacement transversale du dispositif de bobine 25₁, la partie de brin comprise entre le point 2.2 et le point 2.3, qui deviendra le point 3.0 pour la troisième période, la formation de la partie de brin comprise entre le point 2.1 et le point 2.3 se faisant sans discontinuité.

Au cours d'une période, le brin se forme d'un seul et même côté du plan défini par les âmes 28 et 28₃, mais à la fin de cette période, l'extrémité du brin est de l'autre côté dudit plan en correspondance du déplacement transversal de la bobine. Au cours de la période qui suit, c'est dudit autre côté dudit plan que se forme le brin oblique et à la fin de cette période l'extrémité du brin se trouve à nouveau du côté du plan où s'est formé le premier brin oblique. Par les déplacements longitudinaux et transversaux de la bobine, on obtient donc un enroulement hélicoïdal plat autour des âmes longitudinales 28₂ et 28₃.

Le processus qui vient d'être décrit pour le fil 25₁ se déroule simultanément et de manière analogue pour le fil 25₂, mais lorsque le brin oblique 1 du fil 25₁ se conforme d'un côté du plan défini par les axes des âmes 28₂ et 28₃, c'est de l'autre côté de ce plan que se forme le brin 2 oblique à partir du fil 25₂.

Simultanément se forment des brins obliques à partir des fils 25₃ et 25₄ et interposés également entre les âmes a₂ et a₃ (ou 28_{2,} 28₃) opposées diagonalement mais avec des obliquités opposées à celles des brins provenant des fils 25, et 25₂.

En alternance, les brins 1, 2 sont plus éloignés l'un de l'autre que les brins 3,4, puis inversement, de sorte qu'aux croisements des fils 25, et 25₃, en alternance, le fil 25, est à l'intérieur du fil 25₃ puis à l'extérieur de ce fil, etc.

Les processus de conformation des brins autour des âmes se font de même manière pour lesfils 25₅ à 25₂₄. Mais alors que l'habillage à partir des fils 25₁ à 25₄ se fait par des enroulements hélicoïdaux plats interposés entre les âmes 28₂ et 28₃ opposées diagonalement, l'habillage à partirdesfils 25₅ à 25₈ se fait par enroulements hélicoïdaux plats autour des âmes 28, et 28₄, l'habillage à partir des fils 25₉ à 25₁₆ se fait simultanément par des enroulements hélicoïdaux autour des âmes 28₂ et 28₄ et par des enroulements hélicoïdaux autour des âmes 28, et 28₃; l'habillage à partir des fils 25₁₇ à 25₂₄ se fait par des enroulements hélicoïdaux d'une part autour des âmes 28₁ et 28₂ et, d'autre part, autour des âmes 28₃ et 28₄.

Au cours de deux périodes successives, en conséquence, chacun des fils se sera disposé, en raison du déplacement de la bobine d'où il est issu, suivant la configuration hélicoïdale prévue à l'avance, avec enroulement autour des âmes, diagonalement ou non diagonalement, entrecroisement, un fil étant pour un demi-pas extérieur au plan des âmes, puis intérieur pour le demi-pas suivant, l'ensemble des fils produisant ainsi une tresse volumique ou toron.

La disposition des bobines sur le plateau, leurs mouvements, sont choisis pour aboutir à la configuration des enroulements la plus favorable pour l'obtention d'un organe de structure ou poutre offrant la résistance maximale aux efforts qu'il est destiné à subir.

Lorsqu'est achevé le toron correspondant à un mandrin, qui est le mandrin 55₆ dans la représentation sur la figure 15, ce qui correspond à deux périodes de déplacements des bobines, un autre mandrin 55, qui est le mandrin 55₇, mandrin inférieur de la rangée 47, vient s'engager, par un mouvement horizontal, dans la pyramide de fils qui dépend du mandrin 55₆ et la pyramide d'âmes à quatre arrêtes qui dépend dudit mandrin. Ce mandrin, après son engagement, est soulevé d'un pas, c'est-à-dire qu'il prend la position qu'occupait auparavant le mandrin 55₆, ce dernier étant entraîné dans le même soulèvement, ainsi que les mandrins qui lui sont superposés, à l'exception cependant du mandrin supérieur de la rangée 46, ici référencé 55₀, et qui, par un mouvement horizontal, prend la place occupée antérieurement par le mandrin 51₄ et laissée libre par la descente d'un pas de tous les mandrins de la rangée 47 provoquée par le déplacement horizontal du mandrin inférieur 55₇ de cette rangée, comme mentionné ci-dessus.

Lorsque le mandrin 55₇ a pris la place du mandrin 55₆, la fabrication du toron suivant est entreprise, par les déplacements des bobines 17 sur la table 1, comme expliqué ci-dessus. Et ainsi de suite...

Selon une forme de réalisation, le dispositif d'entraînement des mandrins est conformé de manière à obtenir directement un organe d'ossature non pas rectiligne comme schématisé sur les figures 13 et 14 mais curviligne comme montré sur la figure 21. Le circuit des mandrins comprend alors une piste curviligne 71, par exemple circulaire, et une piste rectiligne verticale 72. Lorsque le mandrin montré en 73 parvient à l'extrémité de la piste 71, il prend la position supérieure qui lui est réservée dans la piste 72, comme montré en 74, après quoi il subit une rotation de 90° de sorte que lorsqu'il parvient, comme montré en 75, à la place inférieure de ladite piste, il peut être, par un déplacement horizontal, amené à prendre la position inférieure montrée en 76 de la piste curviligne.

L'organe d'ossature ainsi obtenu a une configuration qui reproduit sensiblement celle de la piste curviligne 71. On peut de cette manière obtenir directement par la machine par exemple un cadre de raquette.

On peut aussi obtenir un organe d'ossature comprenant deux branches rectilignes parallèles 78 et 79 reliées par une partie incurvée 81, comme montré sur la figure 22.

Après achèvement de la fabrication de l'organe de structure suivant la longueur souhaitée, celui-ci est séparé de la machine par simple sectionnement des fils et âmes.

Les figures 23 et suivantes sont relatives à des organes de structure fabriqués par une machine selon l'invention.

Dans la forme de réalisation montrée sur les figures 23 à 27, la poutre comprend quatre âmes parallèles filiformes, incluses dans les parties hachurées aux angles de la coupe transversale montrée sur la figure 24, qui sont les âmes 28₁-28₄ de la description précédente et autour desquelles sont enroulés hélicoïdalement des fils comme il l'a été expliqué.

La poutre est à section transversale carrée avec quatre faces longitudinales 111, 112 et 113, 114, chacune à ajours. Elle comprend des enroulements diagonaux 115, 116 et 117, 118, des enroulements hélicoïdaux frontaux 119, 121 et 122, 123 entre les âmes 28₃, 28₄, et 28₁, 28₂ respectivement, des enroulements hélicoïdaux latéraux 125,126, et 127,128 entre les âmes 28ᵢ, 28₃ et 28₂, 28₄ respectivement.

Les zones de croisement des fils ont été marquées en hachures sur la figure 24 et référencées respectivement 129, 131, 132, 133, 134, 135, 136, 137. La zone centrale 138 est une zone de croisement des enroulements diagonaux.

Chacune des faces frontales montre des ajours octogonaux 141 réservés par les mandrins 55 symétriques par rapport au plan moyen 142 perpendiculaire aux faces parallèles 113, 114; chacune des faces latérales présente des ajours 143 symétriques par rapport au plan moyen 140 perpendiculaire au précédent. Toutes les faces montrent également des ajours de part et d'autre des plans de symétrie, respectivement 144,145 et 146, 147.

Ces ajours sont favorables à la laison de l'organe d'ossature selon l'invention avec d'autres éléments participant à une construction.

A chaque extrémité de l'organe de structure, celui-ci montre des branches inclinées 148, 149; 151, 152 convergeant en une petite plate-forme 153 à contour en forme de croix. Chaque extrémité de l'organe de structure présente en ses angles des appendices à section rectangulaire 154, 155, 156, 157 disposés dans le prolongement des âmes.

On se réfère maintenant aux figures 28 à 31 relatives à une autre forme de réalisation de poutre tressée.

Dans cette forme de réalisation, l'organe de structure présente, là encore, quatre âmes filiformes disposées le long des arêtes d'un prisme à section carrée, respectivement 161, 162, 163, 164. Lesdites âmes sont, au cours de la fabrication, entourées par les fils de manière analogue à celle indiquée ci-dessus. En outre, l'organe de structure comprend deux groupes d'âmes parallèles, au nombre de cinq dans chacun des groupes dans l'exemple représenté, 165 et 166 qui interviennent à l'enroulement des fils, mais qui n'entravent pas lesdits enroulements et cela en raison des ajours ménagés par lesdits enroulements.

L'organe de structure terminé comprend alors deux parois pleines parallèles 167 et 168 et deux parois à ajours 169 et 171, perpendiculaires aux précédentes. Là encore, les ajours des parois 169 et 171 sont à section transversale octogonale, comme montré en 172, ou à section sensiblement trapézoïdale, comme montré en 173 et 174. Chaque extrémité de l'élément présente deux plates- formes planes 175 et 176 à contour rectangulaire.

Dans la forme de réalisation montrée sur les figures 32 à 35, l'organe de structure est en forme d'échelle. Ses âmes sont constituées par deux couples d'éléments filiformes 181, 182 et 183,184. L'organe de structure présente des montants parallèles 185 et 186 entre lesquels sont interposées des barreaux 187 avec des entretoises obliques 188 et 189 entre chaque barreau et les montants. Les faces latérales 191 et 192 sont sans ajours.

La figure 36 est une vue analogue à la figure 33 mais qui comprend, pour chaque montant, trois âmes filiformes parallèles respectivement 193, 194, 195 et 196, 197, 198. On a schématisé sur la figure des enroulements hélicoïdaux plats 190 entre l'âme 193 du montant 199 et l'âme 198 du montant 201, diagonalement opposée, des enroulement 202 entre l'âme 195 et l'âme en regard 198 et des enroulements 203 entre l'âme 195 et l'âme diagonalement opposée 196 de l'autre montant.

Les figures 37 et 38 sont relatives à une forme de réalisation proche de celle montrée sur les figures 33 à 35. L'organe de structure est alors utilisable directement en tant qu'échelle avec des montants longitudinaux parallèles 211 et 212, entre lesquels sont interposés des barreaux 213 pouvant servir à l'ascension par un homme et dont chacun est soutenu par des contreventements 214 et 215 reliant le barreau 213 aux montants 211 et 212. L'extrémité supérieure de l'échelle comprend des branches incurvées 216 et 217 en forme d'arceau avec une partie 218 prolongeant sensiblement le montant correspondant 211, une partie 219 sensiblement perpendiculaire à la partie 218 et une partie d'extrémité 221 sensiblement parallèle au montant 211.

La partie supérieure de l'échelle peut être obtenue au cours de la fabrication même de l'échelle, c'est-à-dire des barreaux et des montants, en faisant suivre, pendant la fabrication, au dispositif de traction et aux mandrins un circuit de configuration correspondante comme montré sur la figure 22. Une telle échelle est utilisable avec des avantages particuliers par les sapeurs pompiers.

## Revendications

1. Procédé pour la fabrication d'un organe de structure tressé allongé à haute résistance mécanique, dans lequel on prévoit une pluralité d'âmes principales allongées (28₁-28₄) parallèles et espacées les unes des autres, et on enroule une pluralité de fils (25₁-25₂₄) autour de ces âmes, caractérisé en ce qu'on enroule en hélice quatre fils (25₁-25₄) autour de chacune des paires (28₂, 28₃) formées par les âmes principales, dont deux fils (25₁, 25₂) selon un sens d'enroulement et les deux autres (253,254) selon le sens d'enroulement opposé, deux fils (25₁, 25₃) enroulés selon des hélices de sens d'enroulement opposés se croisant d'un côté de la paire d'âmes puis de l'autre côté, le fil (25₁) qui se trouve vers l'intérieur par rapport à l'autre fil (25₃) à un croisement se trouvant vers l'extérieur par rapport à celui-ci au croisement suivant, et l'un des fils (25,) passant d'un côté de la paire d'âmes pour aller d'une première âme (28₂) de la paire à l'autre (28₃), pendant que l'autre fil (25₂) enroulé dans le même sens passe du côté opposé de la paire d'âmes pour aller de l'autre âme à la première âme.

2. Procédé selon la revendication 1, caractérisé à ce qu'on enroule vingt-quatre fils (25₁-25₄) autour de quatre âmes principales (28₁-28₄) quatre fils (25₁-25₄) étant enroulés autour de chacune des six paires (28₂, 28₃) formées par les quatre âmes.

3. Procédé selon l'une des revendications 1 et 2, caractérisé en ce que des âmes supplémentaires (165) sont prévues entre les deux âmes principales (161, 163) d'une paire, et qu'on entoure ces âmes supplémentaires avec les deux âmes principales par les fils enroulés autour de ces dernières.

4. Procédé selon l'une des revendications précédentes, caractérisé en ce qu'on met les âmes et les fils enroulés autour de celles-ci en contact avec des moyens de mise en forme (55) pour donner une forme ajourée prédéterminée à l'organe fabriqué.

5. Procédé selon la revendication 4, caractérisé en ce qu'on met en place des moyens de mise en forme successifs (55) pour des longueurs successives de l'organe de structure fabriquées correspondant chacune au demi-pas d'enroulement de fils.

6. Organe de structure tressé allongé à haute résistance mécanique, comprenant une pluralité d'âmes principales allongées (28₁-28₄) parallèles et espacées les unes des autres, et une pluralité de fils (25₁-25₂₄) enroulés autour de ces âmes, caractérisé en ce que quatre fils (25₁-25₄) sont enroulés en hélice autour de chacune des paires (28₂, 28₃) formées par les âmes principales, dont deux fils (25₁, 25₂) selon un sens d'enroulement et les deux autres (25₃, 25₄) selon le sens d'enroulement opposé, deux fils (251, 25₃) enroulés selon des hélices de sens d'enroulement opposés se croisant d'un côté de la paire d'âmes puis de l'autre côté, le fil (25,) qui se trouve vers l'intérieur par rapport à l'autre fil (25₃) à un croisement se trouvant vers l'extérieur par rapport à celui-ci au croisement suivant, et l'un des fils (25₁) passant d'un côté de la paire d'âmes pour aller d'une première âme (28₂) de la paire à l'autre (28₃), pendant que l'autre fil (25₂) enroulé dans le même sens passe du côté opposé de la paire d'âmes pour aller de l'autre âme à la première âme.

7. Organe selon la revendication 6, caractérisé en ce que vingt-quatre fils (25₁-25₂₄) sont enroulés autour de quatre âmes principales (28₁-28₄), quatre fils (25₁-25₄) étant enroulés autour de chacune des six paires (28₂, 28₃) formées par les quatre âmes.

8. Organe selon la revendication 7, caractérisé en ce qu'il présente la forme d'un prisme à quatre faces longitudinales (111-114), les âmes principales (28₁-28₄) étant disposées selon les arêtes du prisme et les fils enroulés s'étendant dans les faces du prisme et dans ses plans diagonaux (115-118).

9. Organe selon la revendication 8, caractérisé en ce que les fils enroulés diagonalement se croisent dans la zone centrale (138) du prisme.

10. Organe selon l'une des revendications 8 et 9, caractérisé en ce qu'il comprend des montants longitudinaux parallèles (185, 186) contenant les âmes (181-184) et des traverses (187) s'étendant entre les montants.

11. Organe selon l'une des revendications 6 à 10, caractérisé en ce que des âmes allongées supplémentaires (165) sont prévues entre les deux âmes principales (161, 163) d'une paire et sont entourées avec celles-ci par les fils enroulés autour de ces dernières.

## Patentansprüche

1. Verfahren zur Herstellung von langgestreckten Strukturelementen hoher mechanischer Festigkeit, mit einer Mehrzahl von langgestreckten, parallelen und in Abstand voneinander angeordneten Hauptstegen (28₁-28₄) und einer Mehrzahl von um diese Stege gewickelte Fäden (25₁-25₂₄), dadurch gekennzeichnet, dass vier Fäden (25₁-25₄) schraubenförmig um jedes der von den Hauptstegen gebildeten Paare (28₂, 28₃) gewickelt werden, und zwar zwei Fäden (25₁, 25₂) in einer Wickelrichtung und die beiden anderen Fäden (25₃, 25₄) in der entgegengesetzten Richtung, wobei zwei schraubenförmig in entgegengesetzter Richtung aufgewickelte Fäden (25₁, 25₃) sich auf der einen Seite des Stegpaares und anschliessend auf der anderen Seite desselben kreuzen, an einem Kreuzugnspunkt der Faden (25₁), der im Verhältnis zum anderen Faden (25₃) innen liegt, am nächsten Kreuzungspunkt im Verhältnis zu diesem aussen angeordnet ist, und einer der Fäden (25₁) von einer Seite der Stegpaare aus von einem ersten Steg (28₂) des Paares zum anderen (28₃) verläuft, während der andere in derselben Richtung gewickelte Faden (25₂) von der gegenüberliegenden Seite des Stegpaares aus von dem anderen Steg zum ersten Steg verläuft.

2. Verfahren nach Anspruch 1, dadurch gekennzeichnet, dass vierundzwanzig Fäden (25₁-25₄) um vier Hauptstege (28₁-28₄) gewickelt werden, wobei vier Fäden (25₁-25₄) um jedes der sechs von den vier Stegen gebildeten Paare (28₂-28₃) gewickelt werden.

3. Verfahren nach einem der Ansprüche 1 und 2, dadurch gekennzeichnet, dass zusätzliche Stege (165) zwischen den beiden Hauptstegen (161,163) eines Paares vorgesehen sind, und dass diese zusätzlichen Stege mit den beiden Hauptstegen von den auf die letzteren aufgewickelten Fäden umgeben werden.

4. Verfahren nach einem der vorstehenden Ansprüche, dadurch gekennzeichnet, dass die Stege und die darauf aufgewickelten Fäden mit Formgebungsmitteln (55) in Berührung gebracht werden, um den hergestellten Organ eine vorbestimmte durchbrochene Form zu geben.

5. Verfahren nach Anspruch 4, dadurch gekennzeichnet, dass aufeinander folgende Formgebungsmittel (55) für aufeinander folgende hergestellte Längen des Strukturelementes angeordnet werden, die jeweils einem halben Wickelschritt der Fäden entsprechen.

6. Langgestrecktes, geflochtenes Strukturelement hoher mechanischer Festigkeit mit einer Mehrzahl von langgestreckten, parallelen und in Abstand voneinander angeordneten Hauptstegen (28₁-28₄) und einer Mehrzahl von um diese Stege gewickelte Fäden (25₁-25₁₄), dadurch gekennzeichnet, dass vier Fäden (25₁-25₄) schraubenförmig um jedes der von den Hauptstegen gebildeten Paare (28₂, 28₃) gewickelt werden, und zwar zwei Fäden (25₁,25₂) in einer Wickelrichtung und die beiden anderen Fäden (25₃, 25₄) in der entgegengesetzten Richtung, wobei zwei schraubenförmig in entgegengesetzter Richtung aufgewickelte Fäden (25₁, 25₃) sich auf der einen Seite des Stegpaares und anschliessend auf der anderen Seite desselben kreuzen, an einem Kreuzungspunkt der Faden (25₁), der im Verhältnis zum anderen Faden (25₃) innen liegt, am nächsten Kreuzungspunkt im Verhältnis zu diesem aussen angeordnet ist, und einer der Fäden (25₁) von einer Seite des Stegpaares aus von einem ersten Steg (28₂) des Paares zum anderen (28₃) verläuft, während der andere in derselben Richtung gewikkelte Faden (25₂) von der gegenüberliegenden Seite des Stegpaares aus von dem anderen Steg zum ersten Steg verläuft.

7. Strukturelement nach Anspruch 6, dadurch gekennzeichnet, dass vierundzwanzig Fäden (25₁-25₂₄) um vier Hauptstege (28₁-28₄) gewikkelt werden, wobei vier Fäden (25₁-25₄) um jedes der sechs von den vier Stegen gebildeten Paare (28₂, 28₃) gewickelt werden.

8. Strukturelement nach Anspruch 7, dadurch gekennzeichnet, dass es die Form eines Prismas mit vier Längsseiten (111-114) besitzt, wobei die Hauptstege (28₁-28,) gemäss den Kanten des Prismas angeordnet sind und die Fäden in den Flächen des Prismas und in dessen Diagonalebenen (115-118) verlaufen.

9. Strukturelement nach Anspruch 8, dadurch gekennzeichnet, dass die diagonal gewickelten Fäden sich im Zentralbereich (138) des Prismas kreuzen.

10. Strukturelement nach einem der Ansprüche 8 und 9, dadurch gekennzeichnet, dass es parallel zueinander verlaufende, die Stege (181-184) enthaltende Längsstützen (185, 186) sowie zwischen den Stützen verlaufende Querträger (187) umfasst.

11. Strukturelement nach einem der Ansprüche 6 bis 10, dadurch gekennzeichnet, dass zusätzliche langgestreckte Stege (165) zwischen den Hauptstegen (161, 163) eines Paares vorgesehen und mit diesen von den um diese letzteren gewikkelten Fäden umgeben sind.

## Claims

1. A method of making a mechanically strong elongate braided structural member in which a plurality of spaced-apart parallel elongate main cores (28₁-28₄) are provided and a plurality of threads (25₁-25₂₄) are wound around said cores, the method being characterized in that four threads (25₁-25₂₄) are wound helically about each of the pairs (28₂-28₃) formed by the main cores, with two of the threads (25₁-25₂) being wound in one winding direction and with the other two threads (25₃-25₄) being wound in the opposite winding direction, two threads (25₁-25₃) wound in opposite helical winding directions crossing each other on one side of the pair of cores and then on the other, the thread (25₁) which is on the inside relative to the other thread (25₃) at one cross-over being on the outside thereof at the next cross-over, and one of the threads (25,) passing over one side of the pair of cores when going from a first core (28₂) of the pair to the other core (28₃), while the other thread (25₂) passes over the opposite side of the pair of cores when going from the other core to the first core.

2. A method according to claim 1, characterized in that twenty-four threads (25₁-25₄) are wound around the four main cores (28,-28₄), with four threads (25₁-25₄) being wound around each of the six pairs (28₂-28₃) formed by the four cores.

3. A method according to claim 1 or 2, characterized in that additional cores (165) are provided between the two main cores (161, 163) of a pair, and that these additional cores are surrounded together with the two main cores by the threads wound thereabout.

4. A method according to any preceding claim, characterized in that the cores and the threads wound thereabout are put into contact with shaping means (55) in order to impart a predetermined open-work shape to the manufactured member.

5. A method according to claim 4, characterized in that successive shaping means (55) are put into place for successive lengths of the manufactured structural member, each corresponding to one half of the thread winding pitch.

6. A mechanically strong elongate braided structural member comprising a plurality of spaced-apart parallel elongate main cores (28₁-28₄) and a plurality of threads (25₁-25₂₄) wound about said cores, characterized in that four threads (25₁-25₄) are wound helically around each of the pairs (28₂-28₃) formed by the main cores, with two threads thereof (25₁, 25₂) being wound in one winding direction and with the other two threads (25₃, 25₄) being wound in the opposite winding direction, with two threads (25₁, 25₃) helically wound in opposite directions crossing on one side of the pair of cores and then on the other side, the thread (25₁) which is on the inside relative to the other thread (25₃) at one cross-over being on the outside relative thereto at the next cross-over, and one of the threads (25₁) passing over one side of the pair of cores when going from the first core (28₂) of the pair to the other core (28₃), while the other thread (25₂) wound in the same direction passes over the opposite side of the pair of cores when going from the other core to the first core.

7. A member according to claim 6, characterized in that twenty-four threads (25₁-25₂₄) are wound across four main cores (28₁-28₄), with four threads (25₁-25₄) being wound around each of the six pairs (28₂₋28₃) formed by the four cores.

8. A member according to claim 7, characterized in that it is in the form of a prism having four longitudinal faces (111-114), with the main cores (28₁-28₄) being disposed along the ridges of the prism and with the winding threads extending in the faces of the prism and in its diagonal planes (115-118).

9. A member according to claim 8, characterized in that the diagonally-wound threads cross over in the central zone (138) of the prism.

10. A member according to claim 8 or 9, characterized in that it includes parallel longitudinal risers (185, 186) containing the cores (181-184), and cross-members (187) extending between the risers.

11. A member according to any one of claims 6 to 10, characterized in that additional elongate cores (165) are provided between the two main cores (161, 163) of a pair, and are surrounded together with them by the threads wound thereabout.
